# EUROPÄISCHE PATENTSCHRIFT

(11) **EP 2 998 450 B1**
(45) Veröffentlichungstag und Bekanntmachung des Hinweises auf die Patenterteilung: **14.09.2016**
(21) Anmeldenummer: 15185697.8
(22) Anmeldetag: 17.09.2015
(51) Int. Cl.: E04B 1/00, E04B 1/76, E04B 1/24

(54) **ANSCHLUSSELEMENT**
CONNECTION ELEMENT
ÉLEMENT DE RACCORDEMENT

(30) Priorität: 22.09.2014 DE 102014113662
(43) Veröffentlichungstag der Anmeldung: 23.03.2016
(73) Patentinhaber: Max Frank GmbH & Co. KG, 94339 Leiblfing (DE)
(72) Erfinder: HEYDER, Maximilian, 96337 Ludwigsstadt (DE); FRANK, Christof, 96479 Weitramsdorf (DE); HEUDORFER, Markus, 15366 Hoppegarten (DE); MICHEL, Moritz, 36341 Lauterbach (DE)
(74) Vertreter: Glück Kritzenberger Patentanwälte PartGmbB

(56) Entgegenhaltungen:
- AT-A1- 513 322
- CH-A5- 690 966
- DE-A1- 19 908 388
- FR-A- 1 416 492

## Beschreibung

### Technisches Gebiet

Die vorliegende Erfindung betrifft ein Anschlusselement zum Verbinden eines Stahl-Bauwerksteil mit einem dem Stahl-Bauwerksteil vorgelagerten Stahl-Außenteil.

### Stand der Technik

Beim Anschluss von vorgelagerten Stahl-Außenteilen an Stahl-Gebäudeteile, also beispielsweise beim Anschluss eines Stahl-Balkons an eine Stahl-Deckenkonstruktion, stehen zwei Aspekte im Vordergrund. Zum einen müssen die verschiedenen Kräfte, die auf das vorgelagerte Stahlbauteil einwirken, also Zug-, Druck- und/oder Querkräfte, sicher und vollständig auf das Gebäude oder den Untergrund übertragen werden. Zum anderen muss für eine gute thermische Wärmedämmung gesorgt werden, da die vorgelagerten Stahlbauteile in der Praxis einer starken thermischen Beanspruchung unterworfen sind. Die vorgelagerten Teile können als Wärmebrücken wirken und dadurch Bauschäden verursachen.

Seit langem bekannte Stahlanschlusselemente weisen daher in der Regel Verbindungselemente zur Kraftübertragung auf ein Gebäudeteil sowie einen Körper aus Dämmmaterial auf, der eine möglichst weitgehende thermische Wärmedämmung des vorgelagerten Stahlbauteils bewirkt.

Die DE 3 005 571 B1 offenbart zum Beispiel ein Kragplattenanschlusselement mit einem länglichen, quaderförmigen Isolierkörper aus thermisch isolierendem Material. Der Isolierkörper ist mit länglichen, metallenen Bewehrungselementen durchsetzt, die sich im Wesentlichen quer zum Isolierkörper erstrecken und die zur Aufnahme von Zugkräften ausgelegt sind. Neben diesen Bewehrungselementen weist das Kragplattenanschlusselement Querkraftstäbe aus Armierungsstahl sowie Stahlkonstruktionsteile auf, die als Druckelemente wirken.

Die DE 37 00 295 C2 beschreibt ein Kragplattenanschlusselement mit einem Isolationskörper, mindestens einem Zugelement und mindestens einem Druckelement. Zugelement und Druckelement durchsetzen den Isolierkörper etwa senkrecht zu dessen Hauptebene und sind durch mindestens ein Querelement miteinander verbunden. Das Querelement kann kreuzförmig sein und leitet in diesem Fall in beiden Richtungen auftretende Querkräfte besonders gut ab.

Aus der DE 101 30 866 A1 ist ein Bauelement zur Wärmedämmung zwischen einem Gebäude und einem vorkragenden Außenteil bekannt. Das Bauelement weist einen Isolierkörper mit beidseits angeordneten plattenartigen Befestigungsvorrichtungen sowie Zug-, Druck- und gegebenenfalls Querkraftelemente auf. Der Isolierkörper einschließlich seiner plattenartigen Befestigungsvorrichtungen ist in ein Oberteil und ein Unterteil geteilt, sodass die plattenartigen Befestigungsvorrichtungen des Oberteils mit den Zugelementen und die plattenartigen Befestigungsvorrichtungen des Unterteils mit den Druckelementen verbunden sind. Zusätzlich zu den Druckstäben sind in dem Unterteil Aussteifungen in Vertikalrichtung und Aussteifungen in Horizontalrichtung integriert. Beide Aussteifungen werden von jeweils zwei sich kreuzenden, spiegelbildlich angeordneten Stäben gebildet und dienen zur Aufnahme von Querkräften. Nachteilig an dem Bauelement der DE 101 30 866 A1 ist insbesondere die Tatsache, dass der Isolierkörper zwischen den plattenartigen Befestigungsvorrichtungen nur sehr schwer eingebracht werden kann. Die DE 101 30 866 A1 schlägt in diesem Zusammenhang vor, den Zwischenraum nachträglich auszuschäumen, gegebenenfalls erst nach der Montage vor Ort. Ein solches Vorgehen ist extrem aufwändig und kostenintensiv und führt in der Regel nicht zu den gewünschten Dämmwerten.

Im Falle des Anschlusses eines Stahlbeton-Bauwerksteils mit einem dem Stahlbeton-Bauwerksteil vorgelagerten Stahl-Außenteil stellt sich zudem das Problem, dass im Stahlbau mit geringeren Toleranzen gearbeitet wird als dies im Betonbau üblich ist. Zur Überwindung dieses Problems wurde eine verstellbare Lagerung des Anschlusselements vorgeschlagen (DE 199 08 388 A1).

Die Firma Schöck Bauelemente GmbH bietet unter der Bezeichnung Isokorb Typ KS (www.schoeck.de/de/produktloesungen) ein Anschlusselement an, das für den Anbau eines frei tragenden Stahl-Balkons vorgesehen ist. Es besteht aus mindestens einer vertikal ausgerichteten Befestigungsplatte, an der vier Stahlstangen paarweise horizontal wegragend so vorgesehen sind, dass sie nach vorne als Gewindezapfen zum Befestigen der auskragenden Stahlkonstruktion vorstehen. In Richtung des Bauwerks stehen die Stahlstangen ebenfalls vor und werden in die Betondecke eingegossen. Dabei übernehmen zwei obere lange Stahlstangen die Übertragung der Zugkräfte und zwei untere kürzere Stangen die Übertragung von Druckkräften. Der Einbau des Anschlusselements vor dem Betonieren der Decke ist sehr aufwändig und auch ungenau.

Zum Verbinden von vorkragenden Stahlbauteilen an Stahlkonstruktionen ist der Isokorb KST vorgesehen. Dieser besteht aus einem Zugmodul und einem Druckmodul, wobei im Druckmodul zwischen den beiden Druckstäben ein StahlHohlprofil als Verstärkungselement eingeschweißt ist. Nachteilig an dieser Lösung ist insbesondere die Tatsache, dass der in dem Druckmodul vorhandene Hohlraum nicht mit Dämmmaterial gefüllt werden kann, da jedes dort anwesende Dämmmaterial aufgrund der Temperaturen beim Schweißvorgang seine Funktionsfähigkeit verlieren würde.

Trotz der aus dem Stand der Technik bekannten Lösungen für Anschlüsse auskragender Stahl-Elemente an Stahl-Bauwerke besteht weiterhin ein Bedarf an statisch gut belastbaren und thermisch gut isolierenden Anschlusselementen insbesondere für Anschlüsse im Stahlbau.

### Darstellung der Erfindung

Hier setzt die Erfindung an. Es soll ein Anschlusselement zum Verbinden eines Stahl-Bauwerksteil mit einem dem Stahl-Bauwerksteil vorgelagerten Stahl-Außenteil zur Verfügung gestellt werden, das eine gute statische Belastbarkeit bei gleichzeitig guter thermischer Wärmedämmung aufweist. Diese Aufgabe wird erfindungsgemäß durch das Anschlusselement gemäß unabhängigem Patentanspruch 1 gelöst. Weitere vorteilhafte Aspekte, Details und Ausgestaltungen der Erfindung ergeben sich aus den abhängigen Ansprüchen, der Beschreibung sowie der Zeichnung.

Das erfindungsgemäße Anschlusselement zum Verbinden eines Stahl-Bauwerksteils mit einem dem Stahl-Bauwerksteil vorgelagerten Stahl-Außenteil weist ein vier Wandabschnitte aufweisendes Rechteckprofil auf, wobei das Rechteckprofil einen im eingebauten Zustand dem vorgelagerten Stahl-Außenteil benachbarten vorderen Wandabschnitt, einen im eingebauten Zustand dem Stahl-Bauwerksteil benachbarten, im Wesentlichen parallel zum vorderen Wandabschnitt verlaufenden hinteren Wandabschnitt und zwei, im Wesentlichen parallel zueinander und im Wesentlichen senkrecht zum vorderen und zum hinteren Wandabschnitt verlaufende, seitliche Wandabschnitte auf, wobei die Wandabschnitte einen Rechteckprofilinnenraum von einem Rechteckprofilaußenraum abgrenzen. Das Anschlusselement weist außerdem zumindest zwei, im Wesentlichen senkrecht zu dem vorderen und zu dem hinteren Wandabschnitt des Rechteckprofils verlaufende, den vorderen und den hinteren Wandabschnitt des Rechteckprofils durchdringende Druckstäbe auf, wobei die Druckstäbe zumindest im Bereich des Rechteckprofilaußenraums dem Rechteckprofil benachbart mit jeweils zwei Außengewindeabschnitten ausgestattet sind. Schließlich weist das Anschlusselement zumindest vier, im Rechteckprofilaußenraum angeordnete Gewindemuttern auf, wobei auf jeweils einem Druckstab jeweils zumindest zwei Gewindemuttern aufgeschraubt vorliegen, wobei jeweils eine Gewindemutter benachbart zu dem vorderen Wandabschnitt und jeweils eine Gewindemutter benachbart zu dem hinteren Wandabschnitt angeordnet ist.

Das erfindungsgemäße Anschlusselement ist mit dem besonderen Vorteil verbunden, dass das zur Übertragung der auftretenden Querkräfte vorgesehene Rechteckprofil oben und unten offen gestaltet und daher für das Einbringen von Dämmmaterial zugänglich ist. Damit wird eine deutlich verbesserte Wärmedämmung erreicht, was insbesondere im Falle von Objekten mit besonders hohen Anforderungen an die Wärmedämmung.

Zudem treten bei großen Unterschieden in der Wärmeausdehnung der Stahl-Boden-/Deckenkonstruktion bzw. des auskragenden Stahl-Außenteils Scherkräfte als horizontale Zwangskräfte auf, die von dem Rechteckprofil in vorteilhafter Weise nahezu vollständig aufgenommen werden. Das Rechteckprofil kann sich dabei minimal in eine Trapez-Form verändern und so die Scherkräfte zulassen. Eine derartige Aufnahme von Scherkräften ist bei dem Bauelement der DE 101 30 866 A1 nicht möglich. Die dort in dem Unterteil vorgesehene Aussteifung in Horizontalrichtung in Form von zwei sich kreuzenden, spiegelbildlich angeordneten Stäben setzt horizontalen Scherkräften einen nicht zu überwindenen Widerstand entgegen. Eine Verformung des Bauelements der DE 101 30 866 A1 wird dadurch verhindert und auftretende Scherkräfte werden direkt in die Decke des Bauwerkteils eingeleitet. Ein solches Einleiten von Scherkräften in die Decke wird durch das erfindungsgemäße Anschlusselement nahezu vollständig verhindert.

Die Dimensionierung des Rechteckprofils richtet sich im Allgemeinen nach den statischen Anforderungen des spezifischen Anwendungsfalles und kann vom Fachmann in einfacher Weise berechnet und an die spezielle Situation angepasst werden. Bevorzugt beträgt die Breite b des Rechteckprofils (Ausdehnung des vorderen bzw. hinteren Wandabschnittes in im eingebauten Zustand horizontaler Richtung) zwischen 100 mm und 250 mm, besonders bevorzugt zwischen 130 mm und 200 mm, insbesondere bevorzugt zwischen 150 mm und 170 mm. Die Tiefe t des Rechteckprofils (Ausdehnung der seitlichen Wandabschnitte in im eingebauten Zustand horizontaler Richtung) beträgt bevorzugt zwischen 50 mm und 125 mm, besonders bevorzugt zwischen 65 mm und 100 mm, insbesondere bevorzugt zwischen 75 mm und 85 mm. Die Höhe h des Rechteckprofils (Ausdehnung des vorderen bzw. hinteren Wandabschnittes sowie der seitlichen Wandabschnitte in im eingebauten Zustand vertikaler Richtung) beträgt bevorzugt zwischen 30 mm und 100 mm, besonders bevorzugt zwischen 45 mm und 85 mm, insbesondere bevorzugt zwischen 55 mm und 75 mm. Die Dicke d der Wandung des Rechteckprofils beträgt bevorzugt zwischen 2 mm und 8 mm, besonders bevorzugt zwischen 3 mm und 7 mm, insbesondere bevorzugt zwischen 4 mm und 6 mm.

An dieser Stelle soll darauf hingewiesen werden, dass unter dem Begriff "Rechteckprofil" kein Profil mit einer im horizontalen Schnitt im mathematischen Sinn exakt rechteckigen Form gemeint ist. Wie auch aus den Figuren der vorliegenden Anmeldung zu ersehen ist, können die Ecken des Rechteckprofils beispielsweise abgerundet sein. Von dem Begriff "Rechteckprofil" sind auch andere, leichte Abweichungen von einer rechteckigen Form umfasst. Als Sonderfall eines Rechtecks fällt auch eine quadratische Form unter den Begriff "Rechteckprofil".

Die kraftschlüssige Verbindung von Rechteckprofil und Druckstäben wird durch die im Bereich des Rechteckprofilaußenraums dem Rechteckprofil benachbart vorgesehenen Außengewindeabschnitte und den darauf aufgeschraubten Gewindemuttern sichergestellt.

Bevorzugt verlaufen die beiden Druckstäbe im Wesentlichen in einer gemeinsamen Ebene, insbesondere im Wesentlichen in einer horizontalen Ebene. Unter dem Ausdruck "im Wesentlichen in einer gemeinsamen Ebene" ist zu verstehen, dass die beiden Druckstäbe bis auf fertigungstechnisch bedingte Abweichungen in einer gemeinsamen Ebene verlaufen. Stahl-Außenteile wie beispielsweise Balkone werden in der Regel in einer horizontalen Ebene am Bauwerk befestigt. Besonders bevorzugt liegt die Ebene, in der die beiden Druckstäbe verlaufen, in vertikaler Richtung unterhalb der Schwerpunktebene des vorgelagerten Stahl-Außenteils. In diesem Fall ist eine besonders effektive Übertragung der durch das vorgelagerte Stahl-Außenteil verursachten Druckkräfte auf das Bauwerksteil möglich.

Gemäß einer weiteren bevorzugten Ausführungsform verlaufen in dem Rechteckprofilinnenraum ausschließlich Druckstäbe. Diese Ausgestaltung des Anschlusselements gemäß der vorliegenden Erfindung bringt zum Ausdruck, dass das zur Übertragung der auftretenden Querkräfte vorgesehene Rechteckprofil sämtliche auftretenden Querkräfte vollständig aufnimmt und ableitet. Es sind also keine zusätzlichen Verstrebungen oder Versteifungselemente an oder in dem Rechteckprofil erforderlich.

Gemäß einer bevorzugten Ausführungsform sind die Druckstäbe im Bereich des Rechteckprofilinnenraums mit jeweils einem Außengewindeabschnitt ausgestattet. Besonders bevorzugt sind in dem Rechteckprofilinnenraum zumindest vier Gewindemuttern vorgesehen, wobei auf jeweils einem Druckstab jeweils zumindest zwei, im Rechteckprofilinnenraum angeordnete Gewindemuttern aufgeschraubt vorliegen, wobei jeweils eine Gewindemutter benachbart zu dem vorderen Wandabschnitt und jeweils eine Gewindemutter benachbart zu dem hinteren Wandabschnitt angeordnet ist. Diese Ausführungsform vereinfacht die innerhalb des Rechteckprofilinnenraums erforderliche Fixierung des Rechteckprofils an den Druckstäben deutlich. Die ansonsten erforderliche Schweißverbindung entfällt vollständig.

Es soll darauf hingewiesen werden, dass das erfindungsgemäße Anschlusselement trotzdem mit Schweißpunkten ausgestattet sein kann. Insbesondere können die im Rechteckprofilinnenraum angeordneten Gewindemuttern zur Lagefixierung durch jeweils zumindest einen Schweißpunkt mit dem jeweiligen Druckstab fest verbunden werden. Im Fall von in dem Rechteckprofil vorgesehenen Langlöchern können außerdem zwischen den Gewindemuttern und dem Rechteckprofil Schweißpunkte vorgesehen sein, um sicher zu stellen, dass der Druckstab in der Mitte des jeweiligen Langlochs verläuft. Treten dann im eingebauten Zustand Scher- bzw. Zwangskräfte auf, so wird der Schweißpunkt zwischen Gewindemutter und Rechteckprofil gewaltsam gelöst, sodass sich der Druckstab im Langloch bewegen kann.

Gemäß einer besonders bevorzugten Ausführungsform der vorliegenden Erfindung ist im Rechteckprofilinnenraum ein Isolierkörper angeordnet. Wie bereits beschrieben ist das erfindungsgemäße Anschlusselement mit dem besonderen Vorteil verbunden, dass das zur Übertragung der auftretenden Querkräfte vorgesehene Rechteckprofil oben und unten offen gestaltet und daher für das Einbringen von Dämmmaterial zugänglich ist. Wird der Rechteckprofilinnenraum mit Dämmmaterial ausgefüllt, so wird eine deutlich verbesserte Wärmedämmung erreicht, was insbesondere im Falle von Objekten mit besonders hohen Anforderungen an die Wärmedämmung von Bauwerken mit beispielsweise Balkonen einen Vorteil darstellt.

Vorteilhaft ist zwischen den beiden, im Rechteckprofilaußenraum angeordneten, dem vorderen Wandabschnitt benachbarten Gewindemuttern und dem vorderen Wandabschnitt jeweils zumindest eine, von jeweils einem Druckstab durchsetzte Unterlegscheibe angeordnet. Besonders bevorzugt ist auch zwischen den beiden, im Rechteckprofilaußenraum angeordneten, dem hinteren Wandabschnitt benachbarten Gewindemuttern und dem hinteren Wandabschnitt jeweils zumindest eine, von jeweils einem Druckstab durchsetzte Unterlegscheibe angeordnet.

Alternativ zu den Unterlegscheiben kann zwischen den beiden, im Rechteckprofilaußenraum angeordneten, dem vorderen Wandabschnitt benachbarten Gewindemuttern und dem vorderen Wandabschnitt jeweils zumindest ein zusammenwirkendes Paar einer Kegelpfanne und einer Kugelscheibe angeordnet sein, das von jeweils einem Druckstab durchsetzt wird. Besonders bevorzugt ist auch zwischen den beiden, im Rechteckprofilaußenraum angeordneten, dem hinteren Wandabschnitt benachbarten Gewindemuttern und dem hinteren Wandabschnitt jeweils zumindest ein zusammenwirkendes Paar einer Kegelpfanne und einer Kugelscheibe angeordnet, das von jeweils einem Druckstab durchsetzt wird. Mit der Verwendung von Kegelpfanne und Kugelscheibe ist der Vorteil verbunden, dass auch asymmetrisch auf das Druckanschlusselement einwirkende Kräfte immer vollflächig auf den jeweiligen Wandabschnitt übertragen werden.

Gemäß einer besonders bevorzugten Ausführungsform der vorliegenden Erfindung sind in dem vorderen und dem hinteren Wandabschnitt des Rechteckprofils jeweils zwei, im eingebauten Zustand horizontal verlaufende Langlöcher vorgesehen, wobei die Druckstäbe den vorderen und den hinteren Wandabschnitt des Rechteckprofils durch jeweils zwei Langlöcher durchdringen, wobei jeweils ein Druckstab jeweils ein Langloch im vorderen und ein Langloch im hinteren Wandabschnitt durchdringt. Wie bereits erwähnt treten bei großen Unterschieden in der Wärmeausdehnung der Stahl-Boden-/Deckenkonstruktion bzw. des auskragenden Stahl-Außenteils Scherkräfte als horizontale Zwangskräfte auf, die von dem Rechteckprofil in vorteilhafter Weise gut aufgenommen werden. Das Rechteckprofil kann sich dabei minimal in eine Trapez-Form verändern und so die Scherkräfte zulassen. Die Aufnahme der Scherkräfte wird durch die horizontal verlaufenden Langlöcher in vorteilhafter Weise unterstützt. Die die Langlöcher durchdringenden Druckstäbe besitzen aufgrund der Langlöcher eine gewissen Bewegungsfreiheit in horizontaler Richtung, wodurch der Aufnahme der Scherkräfte kein Widerstand entgegengesetzt wird.

Wie bereits erwähnt treten bei großen Unterschieden in der Wärmeausdehnung der Stahl-Boden-/Deckenkonstruktion bzw. des auskragenden Stahl-Außenteils Zwangskräfte auf, die von dem Anschlusselement toleriert werden müssen. Aufgrund der Führung der Druckstäbe durch die im eingebauten Zustand horizontal verlaufenden Langlöcher wird erreicht, dass sich die Druckstäbe in horizontaler Richtung verschieben können und so unterschiedliche Wärmeausdehnungen von Stahl-Außenteil und Bauwerk aufnehmen. Dabei sind die Langlöcher ganz besonders bevorzugt so dimensioniert, dass ihre Ausdehnung in im eingebauten Zustand vertikaler Richtung im Wesentlichen dem Durchmesser der Druckstäbe entspricht. In Richtung der auftretenden Querkräfte ist dann kein Spiel zwischen Rechteckprofil und Druckstäben vorhanden, wodurch die Querkräfte sicher und vollständig übertragen werden.

Die in dem erfindungsgemäßen Anschlusselement vorgesehenen Druckstäbe, Rechteckprofil und Gewindemuttern werden bevorzugt alle aus Metall, zum Schutz gegen Korrosion und wegen der geringeren Wärmeleitfähigkeit insbesondere aus rostfreiem, also nicht rostendem Stahl gefertigt.

Die vorliegende Erfindung umfasst auch die verschiedenen möglichen Kombinationen der einzelnen oben genannten bevorzugten Ausführungsformen. In allen Fällen führt die Kombination der einzelnen, näher spezifizierten Elemente zu einer Kombination der mit diesen einzelnen Elementen verbundenen Vorteile, was zu ganz besonders gut geeigneten, statisch hoch belastbaren und gleichzeitig gut wärmegedämmten Anschlusselementen führt.

Die vorliegende Erfindung umfasst auch eine Anordnung zum Verbinden eines Stahl-Bauwerksteils mit einem dem Stahl-Bauwerksteil vorgelagerten Stahl-Außenteil aufweisend eines der oben beschriebenen Anschlusselemente sowie ein Zuganschlusselement. Das Zuganschlusselement weist zumindest ein, im eingebauten Zustand dem vorgelagerten Stahl-Außenteil benachbartes vorderes Plattenelement und zumindest ein im eingebauten Zustand dem Stahl-Bauwerksteil benachbartes, im Wesentlichen parallel zum vorderen Plattenelement verlaufendes hinteres Plattenelement auf. Das vordere Plattenelement und das hintere Plattenelement weisen im eingebauten Zustand jeweils einen ersten seitlichen Rand, einen an den ersten seitlichen Rand anschließenden oberen Rand, einen an den oberen Rand anschließenden und dem ersten seitlichen Rand gegenüberliegenden zweiten seitlichen Rand und einen an den zweiten seitlichen Rand anschließenden und dem oberen Rand gegenüberliegenden unteren Rand auf. Die Plattenelemente, eine den ersten seitlichen Rand des vorderen Plattenelements und den ersten seitlichen Rand des hinteren Plattenelements enthaltende Ebene und eine den zweiten seitlichen Rand des vorderen Plattenelements und den zweiten seitlichen Rand des hinteren Plattenelements enthaltende Ebene grenzen einen Zuganschlusselementinnenraum von einem Zuganschlusselementaußenraum ab. Das Zuganschlusselement weist außerdem zumindest zwei, im Wesentlichen senkrecht zu dem vorderen und zu dem hinteren Plattenelement verlaufende, das vordere und das hintere Plattenelement durchdringende Zugstäbe auf, wobei die Zugstäbe zumindest im Bereich des Zuganschlusselementaußenraums den Plattenelementen benachbart mit jeweils zwei Außengewindeabschnitten ausgestattet sind. Schließlich weist das Zuganschlusselement zumindest vier, im Zuganschlusselementaußenraum angeordnete Gewindemuttern auf, wobei auf jeweils einen Zugstab jeweils zumindest zwei Gewindemuttern aufgeschraubt vorliegen, wobei jeweils eine Gewindemutter benachbart zu dem vorderen Plattenelement und jeweils eine Gewindemutter benachbart zu dem hinteren Plattenelement angeordnet ist.

Mit der Anordnung gemäß der vorliegenden Erfindung wird ein komplettes Element für den Anschluss eines Stahl-Außenteils an ein Stahl-Bauwerksteil zur Verfügung gestellt, durch das alle auftretenden Kräfte, also Zug-, Druck- und Querkräfte sicher und zuverlässig auf das Stahl-Bauwerksteil übertagen werden. Die im Zusammenhang mit dem erfindungsgemäßen Anschlusselement bereits beschriebenen Vorteile, dass nämlich das zur Übertragung der auftretenden Querkräfte vorgesehene Rechteckprofil oben und unten offen gestaltet ist und daher für das Einbringen von Dämmmaterial zugänglich ist, womit eine deutlich verbesserte Wärmedämmung erreicht wird, und dass bei großen Unterschieden in der Wärmeausdehnung der Boden-/Deckenplatte bzw. des auskragenden Stahl-Außenteils Zwangskräfte auftreten, die von dem Rechteckprofil in vorteilhafter Weise gut aufgenommen werden, ergeben sich auch im Zusammenhang mit der Anordnung gemäß der vorliegenden Erfindung.

Bevorzugt verlaufen die beiden Zugstäbe im Wesentlichen in einer Ebene, insbesondere im Wesentlichen in einer horizontalen Ebene. Unter dem Ausdruck "im Wesentlichen in einer Ebene" ist zu verstehen, dass die beiden Zugstäbe bis auf fertigungstechnisch bedingte Abweichungen in einer Ebene verlaufen. Besonders bevorzugt liegt die Ebene, in der die beiden Zugstäbe verlaufen, in vertikaler Richtung oberhalb der Schwerpunktebene des vorgelagerten Stahl-Außenteils. In diesem Fall ist eine besonders effektive Übertragung der durch das vorgelagerte Stahl-Außenteil verursachten Zugkräfte auf das Bauwerksteil möglich.

Die kraftschlüssige Verbindung von Zuganschlusselement und Zugstäben wird durch die im Bereich des Zuganschlusselementaußenraums dem Zuganschlusselement benachbart vorgesehenen Außengewindeabschnitte und den darauf aufgeschraubten Gewindemuttern sichergestellt.

Besonders bevorzugt verlaufen die beiden Zugstäbe im Wesentlichen in einer horizontalen Ebene. Stahl-Außenteile wie beispielsweise Balkone werden in der Regel in einer horizontalen Ebene am Bauwerk befestigt. In diesem Fall ist eine besonders effektive Übertragung der in der horizontal ausgerichteten Ebene der vorgelagerten Platte auftretenden Kräfte durch die ebenfalls in einer horizontalen Ebene verlaufenden Zugstäbe auf das Bauwerksteil möglich.

Gemäß einer bevorzugten Ausführungsform sind die Zugstäbe im Bereich des Zuganschlusselementinnenraums mit jeweils einem Außengewindeabschnitt ausgestattet. Besonders bevorzugt sind in dem Zuganschlusselementinnenraum zumindest vier Gewindemuttern vorgesehen, wobei auf jeweils einem Zugstab jeweils zumindest zwei, im Zuganschlusselementinnenraum angeordnete Gewindemuttern aufgeschraubt vorliegen, wobei jeweils eine Gewindemutter benachbart zu dem vorderen Plattenelement und jeweils eine Gewindemutter benachbart zu dem hinteren Plattenelement angeordnet ist. Diese Ausführungsform vereinfacht die innerhalb des Zuganschlusselementinnenraums erforderliche Fixierung des vorderen und des hinteren Plattenelements an den Zugstäben deutlich.

Gemäß einer besonders bevorzugten Ausführungsform der vorliegenden Erfindung ist im Zuganschlusselementinnenraum ein Isolierkörper angeordnet. Wird der Zuganschlusselementinnenraum mit Dämmmaterial ausgefüllt, so wird eine deutlich verbesserte Wärmedämmung erreicht, was insbesondere im Falle von Objekten mit besonders hohen Anforderungen an die Wärmedämmung mit beispielsweise Balkonen einen Vorteil darstellt.

Vorteilhaft ist zwischen den beiden, im Zuganschlusselementaußenraum angeordneten, dem vorderen Plattenelement benachbarten Gewindemuttern und dem vorderen Plattenelement jeweils zumindest eine, von jeweils einem Zugstab durchsetzte Unterlegscheibe angeordnet. Besonders bevorzugt ist auch zwischen den beiden, im Zuganschlusselementaußenraum angeordneten, dem hinteren Plattenelement benachbarten Gewindemuttern und dem hinteren Plattenelement jeweils zumindest eine, von jeweils einem Zugstab durchsetzte Unterlegscheibe angeordnet.

Alternativ zu den Unterlegscheiben kann zwischen den beiden, im Zuganschlusselementaußenraum angeordneten, dem vorderen Plattenelement benachbarten Gewindemuttern und dem vorderen Plattenelement jeweils zumindest ein zusammenwirkendes Paar einer Kegelpfanne und einer Kugelscheibe angeordnet sein, das von jeweils einem Zugstab durchsetzt wird. Besonders bevorzugt ist auch zwischen den beiden, im Zuganschlusselementaußenraum angeordneten, dem hinteren Plattenelement benachbarten Gewindemuttern und dem hinteren Plattenelement jeweils zumindest ein zusammenwirkendes Paar einer Kegelpfanne und einer Kugelscheibe angeordnet, das von jeweils einem Zugstab durchsetzt wird. Mit der Verwendung von Kegelpfanne und Kugelscheibe ist der Vorteil verbunden, dass auch asymmetrisch auf das Zuganschlusselement einwirkende Kräfte immer vollflächig auf das jeweilige Plattenelement übertragen werden.

In dem vorderen und dem hinteren Plattenelement können jeweils zwei, im eingebauten Zustand horizontal verlaufende Langlöcher vorgesehen sein, wobei die Zugstäbe das vordere und das hintere Plattenelement durch jeweils zwei Langlöcher durchdringen, wobei jeweils ein Zugstab jeweils ein Langloch im vorderen und ein Langloch im hinteren Plattenelement durchdringt. Bevorzugt werden aber Ausführungsformen der Anordnung zum Verbinden eines Stahl-Bauwerksteils mit einem dem Stahl-Bauwerksteil vorgelagerten Stahl-Außenteil, bei denen nur das Druckanschlusselement Langlöcher aufweist. Die mit diesen Langlöchern verbundenen Vorteile wurden oben bereits beschrieben.

Bevorzugt werden also Ausführungsformen, bei denen das Druckanschlusselement mit Langlöchern ausgestattet ist und das Zuganschlusselement keine Langlöcher aufweist. In diesem Fall ist zwischen den beiden, im Zuganschlusselementaußenraum angeordneten, dem vorderen Plattenelement benachbarten Gewindemuttern und dem vorderen Plattenelement jeweils zumindest ein zusammenwirkendes Paar einer Kegelpfanne und einer Kugelscheibe angeordnet, das von jeweils einem Zugstab durchsetzt wird. Bevorzugt ist in solchen Ausführungsformen auch zwischen den beiden, im Zuganschlusselementaußenraum angeordneten, dem hinteren Plattenelement benachbarten Gewindemuttern und dem hinteren Plattenelement jeweils zumindest ein zusammenwirkendes Paar einer Kegelpfanne und einer Kugelscheibe angeordnet, das von jeweils einem Zugstab durchsetzt wird.

Denkbar sind aber auch Ausführungsformen, bei denen das Zuganschlusselement mit Langlöchern ausgestattet ist und das Druckanschlusselement keine Langlöcher aufweist. In diesem Fall ist zwischen den beiden, im Rechteckprofilaußenraum angeordneten, dem vorderen Wandabschnitt benachbarten Gewindemuttern und dem vorderen Wandabschnitt jeweils zumindest ein zusammenwirkendes Paar einer Kegelpfanne und einer Kugelscheibe angeordnet, das von jeweils einem Druckstab durchsetzt wird. Bevorzugt ist in solchen Ausführungsformen auch zwischen den beiden, im Rechteckprofilaußenraum angeordneten, dem hinteren Wandabschnitt benachbarten Gewindemuttern und dem hinteren Wandabschnitt jeweils zumindest ein zusammenwirkendes Paar einer Kegelpfanne und einer Kugelscheibe angeordnet, das von jeweils einem Druckstab durchsetzt wird.

Die in der erfindungsgemäßen Anordnung vorgesehenen Druckstäbe, Zugstäbe, Rechteckprofil, Plattenelemente und Gewindemuttern werden bevorzugt alle aus Metall, zum Schutz gegen Korrosion und wegen der geringeren Wärmeleitfähigkeit insbesondere aus rostfreiem, also nicht rostendem Stahl gefertigt.

Gemäß einer besonders bevorzugten Ausführungsform der vorliegenden Erfindung ist das Zuganschlusselement im eingebauten Zustand vertikal über dem Anschlusselement angeordnet und zwar derart, dass der vordere Wandabschnitt des Anschlusselements und das vordere Plattenelement des Zuganschlusselement in einer Ebene liegen und dass der hintere Wandabschnitt des Anschlusselements und das hintere Plattenelement des Zuganschlusselements in einer Ebene liegen. Die Anordnung kann in diesem Fall bündig an das Stahl-Außenteil und bündig an das Stahl-Bauwerksteil angelegt werden, wodurch eine besonders effektive und dauerhafte Übertragung der auftretenden Kräfte sichergesellt wird.

Besonders bevorzugt sind das im eingebauten Zustand vertikal über dem Anschlusselement angeordnete Zuganschlusselement und das Anschlusselement durch eine Zwischenschicht aus Dämmmaterial voneinander beabstandet. Die gesamte Anordnung ist in diesem Fall lediglich mit Ausnahme der zur Kraftübertragung erforderlichen Elemente Zugstäbe, Druckstäbe, vorderer Wandabschnitt, hinterer Wandabschnitt, vorderes Plattenelement und hinteres Plattenelement, vollständig von Dämmmaterial umgeben und weist im Hinblick auf die Wärmedämmung entsprechend gute Eigenschaften auf.

Die aus einem Anschlusselement sowie einem Zuganschlusselement bestehende Anordnung zum Verbinden eines Stahl-Bauwerksteils mit einem dem Stahl-Bauwerksteil vorgelagerten Stahl-Außenteil weist besonders bevorzugt eine aus vier Dämmelementen bestehende Wärmedämmung auf. Bei den vier Dämmelementen handelt es sich um ein im eingebauten Zustand oberes Dämmelement, das bis zur Höhe der Zugstäbe reicht, um ein unteres Dämmelement mit einer Aussparung für das Rechteckprofil, das von unten her bis zur Höhe der Zugstäbe reicht, sowie um ein zweiteiliges kleineres Dämmelement, welches in das Rechteckprofil eingesetzt wird, wobei die beiden Teile von beiden Seiten bis an die Druckstäbe heranreichen.

Die im Zusammenhang mit dem Anschlusselement beschriebenen bevorzugten Ausführungsformen und deren Vorteile treffen ebenso für die erfindungsgemäße Anordnung zu.

Es soll noch darauf hingewiesen werden, dass die Anordnung gemäß der vorliegenden Erfindung nicht notwendigerweise immer genau ein Anschlusselement und genau ein Zuganschlusselement aufweisen muss. Vielmehr umfasst die Anordnung zumindest ein Anschlusselement und zumindest ein Zuganschlusselement. In einer Anordnung zum Verbinden eines Stahl-Bauwerksteils mit einem dem Stahl-Bauwerksteil vorgelagerten Stahl-Außenteil können also auch 2, 3, 4, 5, 6 oder mehr im eingebauten Zustand über- und/oder nebeneinander angeordnete Anschlusselemente und auch 2, 3, 4, 5, 6 oder mehr im eingebauten Zustand über- und/oder nebeneinander angeordnete Zuganschlusselemente vorgesehen sein. In der Regel entspricht die Anzahl an Anschlusselementen der Anzahl an Zuganschlusselementen, sie kann aber auch davon abweichen, es kann also eine unterschiedliche Anzahl an Anschlusselementen und Zuganschlusselementen in einer Anordnung eingesetzt werden. Die Dimensionierung der Anordnung und damit die Anzahl an Anschlusselementen und Zuganschlusselementen richtet sich im Allgemeinen nach den statischen Anforderungen des spezifischen Anwendungsfalles und kann vom Fachmann in einfacher Weise berechnet und an die spezielle Situation angepasst werden.

Ganz besonders bevorzugt werden die verschiedenen möglichen Kombinationen der oben genannten bevorzugten Ausführungsformen. In allen Fällen führt die Kombination der einzelnen, näher spezifizierten Elemente zu einer Kombination der mit diesen einzelnen Elementen verbundenen Vorteile, was zu ganz besonders gut geeigneten, statisch hoch belastbaren und gleichzeitig gut wärmegedämmten Anordnung zum Verbinden eines Stahl-Bauwerksteils mit einem dem Stahl-Bauwerksteil vorgelagerten Stahl-Außenteil führt.

### Kurze Beschreibung der Zeichnungen

Die Erfindung soll nachfolgend anhand von Ausführungsbeispielen im Zusammenhang mit den Zeichnungen näher erläutert werden. Es zeigen
- Fig. 1: eine Draufsicht auf ein erfindungsgemäßes Anschlusselement in schematischer Darstellung;
- Fig. 2: eine Draufsicht auf ein Zuganschlusselement gemäß der vorliegenden Erfindung in schematischer Darstellung;
- Fig. 3: eine perspektivische Ansicht einer Anordnung gemäß der vorliegenden Erfindung in schematischer Darstellung.

### Wege zur Ausführung der Erfindung

Figur 1 zeigt in schematischer Darstellung eine Draufsicht auf ein erfindungsgemäßes Anschlusselement 1 zum Verbinden eines Stahl-Bauwerksteils mit einem dem Stahl-Bauwerksteil vorgelagerten Stahl-Außenteil.

Das Anschlusselement 1 weist ein vier Wandabschnitte aufweisendes, aus Edelstahl gefertigtes Rechteckprofil 2 auf, wobei das Rechteckprofil 2 einen im eingebauten Zustand dem vorgelagerten Stahl-Außenteil benachbarten vorderen Wandabschnitt 3, einen im eingebauten Zustand dem Stahl-Bauwerksteil benachbarten, im Wesentlichen parallel zum vorderen Wandabschnitt 3 verlaufenden hinteren Wandabschnitt 4 und zwei, im Wesentlichen parallel zueinander und im Wesentlichen senkrecht zum vorderen und zum hinteren Wandabschnitt verlaufende, seitliche Wandabschnitte 5, 6 aufweist. Die Wandabschnitte 3, 4, 5, 6 grenzen den Rechteckprofilinnenraum 7 vom Rechteckprofilaußenraum 8 ab. Die Breite b des Rechteckprofils beträgt 160 mm, die Tiefe t beträgt 80 mm und die Dicke d der Wandung beträgt 5 mm. Die Höhe h des Rechteckprofils (siehe Figur 3) beträgt 65 mm.

Das Anschlusselement 1 weist außerdem zwei, im eingebauten Zustand im Wesentlichen horizontal in einer gemeinsamen Ebene und im Wesentlichen senkrecht zu dem vorderen und zu dem hinteren Wandabschnitt des Rechteckprofils 2 verlaufende, den vorderen und den hinteren Wandabschnitt 3, 4 des Rechteckprofils 2 durchdringende Druckstäbe 9, 10 auf, wobei die Druckstäbe 9, 10 im Bereich des Rechteckprofilaußenraums 8 dem Rechteckprofil 2 benachbart mit jeweils zwei Außengewindeabschnitten 11a, 12a, 11 b, 12b und im Bereich des Rechteckprofilinnenraums 7 mit jeweils einem Außengewindeabschnitt 17, 18 ausgestattet sind.

Das Anschlusselement 1 weist vier, im Rechteckprofilaußenraum 8 angeordnete Gewindemuttern 13, 14, 15, 16 auf, wobei auf jeweils einem Druckstab 9, 10 jeweils zwei Gewindemuttern 13, 14, 15, 16 aufgeschraubt vorliegen, wobei jeweils eine Gewindemutter 13, 14 benachbart zu dem vorderen Wandabschnitt 3 und jeweils eine Gewindemutter 15, 16 benachbart zu dem hinteren Wandabschnitt 4 angeordnet ist. Außerdem weist das Anschlusselement 1 vier, im Rechteckprofilinnenraum 7 angeordnete Gewindemuttern 19, 20, 21, 22 auf, wobei auf jeweils einem Druckstab 9, 10 jeweils zumindest zwei, im Rechteckprofilinnenraum 7 angeordnete Gewindemuttern 19, 20, 21, 22 aufgeschraubt vorliegen, wobei jeweils eine Gewindemutter 19, 20 benachbart zu dem vorderen Wandabschnitt 3 und jeweils eine Gewindemutter 21, 22 benachbart zu dem hinteren Wandabschnitt 4 angeordnet ist.

Zwischen den beiden, im Rechteckprofilaußenraum 8 angeordneten, dem vorderen Wandabschnitt 3 benachbarten Gewindemuttern 13, 14 und dem vorderen Wandabschnitt 3 sind jeweils zwei, von jeweils einem Druckstab 9, 10 durchsetzte Unterlegscheiben 24, 25 angeordnet. Analog sind zwischen den beiden, im Rechteckprofilaußenraum 8 angeordneten, dem hinteren Wandabschnitt 4 benachbarten Gewindemuttern 15, 16 und dem hinteren Wandabschnitt 4 jeweils zwei, von jeweils einem Druckstab 9, 10 durchsetzte Unterlegscheiben 26, 27 angeordnet.

Im Rechteckprofilinnenraum 7 ist zur Verbesserung der wärmedämmenden Eigenschaften ein Isolierkörper 23 angeordnet, wobei zur besseren Darstellung lediglich der unterhalb der Druckstäbe 9, 10 angeordnete Teil des Isolierkörpers gezeigt ist.

In dem vorderen und dem hinteren Wandabschnitt 3, 4 des Rechteckprofils 2 sind jeweils zwei, im eingebauten Zustand horizontal verlaufende Langlöcher vorgesehen (nicht gezeigt). Die Druckstäbe 9, 10 durchdringen den vorderen und den hinteren Wandabschnitt 3, 4 des Rechteckprofils 2 durch diese jeweils zwei Langlöcher, wobei jeweils ein Druckstab jeweils ein Langloch im vorderen und ein Langloch im hinteren Wandabschnitt 3, 4 durchdringt.

Die Figur 2 zeigt in schematischer Darstellung eine Draufsicht auf ein Zuganschlusselement zum Verbinden eines Stahlbeton-Bauwerksteils mit einem dem Stahlbeton-Bauwerksteil vorgelagerten Stahl-Außenteil.

Das Zuganschlusselement weist ein aus Edelstahl gefertigtes, im eingebauten Zustand dem vorgelagerten Stahl-Außenteil benachbartes vorderes Plattenelement 30 und ein ebenfalls aus Edelstahl gefertigtes, im eingebauten Zustand dem Stahl-Bauwerksteil benachbartes, im Wesentlichen parallel zum vorderen Plattenelement 30 verlaufendes hinteres Plattenelement 31 auf. Das vordere Plattenelement 30 und das hintere Plattenelement 31 weisen im eingebauten Zustand jeweils einen ersten seitlichen Rand, einen an den ersten seitlichen Rand anschließenden oberen Rand, einen an den oberen Rand anschließenden und dem ersten seitlichen Rand gegenüberliegenden zweiten seitlichen Rand und einen an den zweiten seitlichen Rand anschließenden und dem oberen Rand gegenüberliegenden unteren Rand auf. Die Plattenelemente 30, 31, eine den ersten seitlichen Rand des vorderen Plattenelements und den ersten seitlichen Rand des hinteren Plattenelements enthaltende Ebene und eine den zweiten seitlichen Rand des vorderen Plattenelements und den zweiten seitlichen Rand des hinteren Plattenelements enthaltende Ebene grenzen einen Zuganschlusselementinnenraum von einem Zuganschlusselementaußenraum ab.

Das Zuganschlusselement weist außerdem zwei, im eingebauten Zustand im Wesentlichen horizontal in einer gemeinsamen Ebene und im Wesentlichen senkrecht zu dem vorderen und zu dem hinteren Plattenelement 30, 31 verlaufende, das vordere und das hintere Plattenelement 30, 31 durchdringende Zugstäbe 34, 35 auf, wobei die Zugstäbe 34, 35 im Bereich des Zuganschlusselementaußenraums 33 den Plattenelementen 30, 31 benachbart mit jeweils zwei Außengewindeabschnitten 36a, 37a, 36b, 37b und im Bereich des Zuganschlusselementinnenraums 32 mit jeweils einem Außengewindeabschnitt 42, 43 ausgestattet sind.

Das Zuganschlusselement weist zudem vier, im Zuganschlusselementaußenraum 33 angeordnete Gewindemuttern 38, 39, 40, 41 auf, wobei auf jeweils einen Zugstab 34, 35 jeweils zwei Gewindemuttern 38, 39, 40, 41 aufgeschraubt vorliegen, wobei jeweils eine Gewindemutter 38, 39 benachbart zu dem vorderen Plattenelement 30 und jeweils eine Gewindemutter 40, 41 benachbart zu dem hinteren Plattenelement 31 angeordnet ist. Außerdem weist das Zuganschlusselement vier, im Zuganschlusselementinnenraum 32 angeordnete Gewindemuttern 44, 45, 46, 47 auf, wobei auf jeweils einem Zugstab 34, 35 jeweils zumindest zwei, im Zuganschlusselementinnenraum 32 angeordnete Gewindemuttern 44, 45, 46, 47 aufgeschraubt vorliegen, wobei jeweils eine Gewindemutter 44, 45 benachbart zu dem vorderen Plattenelement 30 und jeweils eine Gewindemutter 46, 47 benachbart zu dem hinteren Plattenelement 31 angeordnet ist.

Zwischen den beiden, im Zuganschlusselementaußenraum 33 angeordneten, dem vorderen Plattenelement 30 benachbarten Gewindemuttern 38, 39 und dem vorderen Plattenelement 30 sind jeweils zwei, von jeweils einem Zugstab 34, 35 durchsetzte Unterlegscheiben 49, 50 angeordnet. Ebenso sind zwischen den beiden, im Zuganschlusselementaußenraum 33 angeordneten, dem hinteren Plattenelement 31 benachbarten Gewindemuttern 40, 41 und dem hinteren Plattenelement 31 jeweils zwei, von jeweils einem Zugstab 34, 35 durchsetzte Unterlegscheiben 51, 52 angeordnet.

Im Zuganschlusselementinnenraum 32 ist zur Verbesserung der wärmedämmenden Eigenschaften ein Isolierkörper 48 angeordnet, wobei zur besseren Darstellung lediglich der unterhalb der Zugstäbe 34, 35 angeordnete Teil des Isolierkörpers gezeigt ist.

Die Figur 3 zeigt eine perspektivische Ansicht einer Anordnung zum Verbinden eines Stahlbeton-Bauwerksteils mit einem dem Stahlbeton-Bauwerksteil vorgelagerten Stahl-Außenteil gemäß der vorliegenden Erfindung in schematischer Darstellung. Die Anordnung umfasst ein Anschlusselement wie es in der Figur 1 gezeigt ist und ein Zuganschlusselement wie es in der Figur 2 dargestellt ist. Das Zuganschlusselement ist vertikal über dem Anschlusselement angeordnet und zwar derart, dass der vordere Wandabschnitt 3 des Anschlusselements und das vordere Plattenelement 30 des Zuganschlusselement in einer Ebene liegen und dass der hintere Wandabschnitt (nicht gezeigt) des Anschlusselements und das hintere Plattenelement (nicht gezeigt) des Zuganschlusselement in einer Ebene liegen. Das vertikal über dem Anschlusselement angeordnete Zuganschlusselement und das Anschlusselement sind durch eine Zwischenschicht aus Dämmmaterial voneinander beabstandet.

Sichtbar sind in der Figur 3 außerdem einzelne Elemente des Anschlusselements und einzelne Elemente des Zuganschlusselements, die bereits im Zusammenhang mit den Figuren 1 und 2 näher beschreiben wurden.

### Bezugszeichenliste

- 1: Anschlusselement
- 2: Rechteckprofil
- 3: vorderer Wandabschnitt
- 4: hinterer Wandabschnitt
- 5, 6: seitliche Wandabschnitte
- 7: Rechteckprofilinnenraum
- 8: Rechteckprofilaußenraum
- 9, 10: Druckstäbe
- 11a, 11b, 12a, 12b: Außengewinde
- 13, 14, 15, 16: Gewindemutter
- 17, 18: Außengewinde
- 19, 20, 21, 22: Gewindemutter
- 23: Isolierkörper
- 24, 25, 26, 27: Unterlegscheibe
- 30: vorderes Plattenelement
- 31: hinteres Plattenelement
- 32: Zuganschlusselementinnenraum
- 33: Zuganschlusselementaußenraum
- 34, 35: Zugstäbe
- 36a, 36b, 37a, 37b: Außengewinde
- 38, 39, 40, 41: Gewindemutter
- 42,43: Außengewinde
- 44, 45, 46, 47: Gewindemutter
- 48: Isolierkörper
- 49, 50, 51, 52: Unterlegscheibe

## Patentansprüche

1. Anschlusselement (1) zum Verbinden eines Stahl-Bauwerksteils mit einem dem Stahl-Bauwerksteil vorgelagerten Stahl-Außenteil aufweisend
- ein vier Wandabschnitte aufweisendes Rechteckprofil (2), wobei das Rechteckprofil (2) einen im eingebauten Zustand dem vorgelagerten Stahl-Außenteil benachbarten vorderen Wandabschnitt (3), einen im eingebauten Zustand dem Stahl-Bauwerksteil benachbarten, im Wesentlichen parallel zum vorderen Wandabschnitt (3) verlaufenden hinteren Wandabschnitt (4) und zwei, im Wesentlichen parallel zueinander und im Wesentlichen senkrecht zum vorderen und zum hinteren Wandabschnitt verlaufende, seitliche Wandabschnitte (5, 6) aufweist, wobei die Wandabschnitte (3, 4, 5, 6) einen Rechteckprofilinnenraum (7) von einem Rechteckprofilaußenraum (8) abgrenzen,
- zumindest zwei, im Wesentlichen senkrecht zu dem vorderen und zu dem hinteren Wandabschnitt des Rechteckprofils (2) verlaufende, den vorderen und den hinteren Wandabschnitt (3, 4) des Rechteckprofils (2) durchdringende Druckstäbe (9, 10), wobei die Druckstäbe (9, 10) zumindest im Bereich des Rechteckprofilaußenraums (8) dem Rechteckprofil (2) benachbart mit jeweils zwei Außengewindeabschnitten (11a, 12a, 11 b, 12b) ausgestattet sind,
- zumindest vier, im Rechteckprofilaußenraum (8) angeordnete Gewindemuttern (13, 14, 15, 16), wobei auf jeweils einem Druckstab (9, 10) jeweils zumindest zwei Gewindemuttern (13, 14, 15, 16) aufgeschraubt vorliegen, wobei jeweils eine Gewindemutter (13, 14) benachbart zu dem vorderen Wandabschnitt (3) und jeweils eine Gewindemutter (15, 16) benachbart zu dem hinteren Wandabschnitt (4) angeordnet ist.

2. Anschlusselement (1) nach Anspruch 1, **dadurch gekennzeichnet, dass** in dem Rechteckprofilinnenraum (7) ausschließlich Druckstäbe (9, 10) verlaufen.

3. Anschlusselement (1) nach einem der Ansprüche 1 oder 2, **dadurch gekennzeichnet, dass** die Druckstäbe (9, 10) im Bereich des Rechteckprofilinnenraums (7) mit jeweils einem Außengewindeabschnitt (17, 18) ausgestattet sind.

4. Anschlusselement (1) nach Anspruch 3, **dadurch gekennzeichnet, dass** zumindest vier, im Rechteckprofilinnenraum (7) angeordnete Gewindemuttern (19, 20, 21, 22) vorgesehen sind, wobei auf jeweils einem Druckstab (9, 10) jeweils zumindest zwei, im Rechteckprofilinnenraum (7) angeordnete Gewindemuttern (19, 20, 21, 22) aufgeschraubt vorliegen, wobei jeweils eine Gewindemutter (19, 20) benachbart zu dem vorderen Wandabschnitt (3) und jeweils eine Gewindemutter (21, 22) benachbart zu dem hinteren Wandabschnitt (4) angeordnet ist.

5. Anschlusselement (1) nach einem der Ansprüche 1 bis 4, **dadurch gekennzeichnet, dass** im Rechteckprofilinnenraum (7) ein Isolierkörper (23) angeordnet ist.

6. Anschlusselement (1) nach einem der Ansprüche 1 bis 5, **dadurch gekennzeichnet, dass** zwischen den beiden, im Rechteckprofilaußenraum (8) angeordneten, dem vorderen Wandabschnitt (3) benachbarten Gewindemuttern (13, 14) und dem vorderen Wandabschnitt (3) jeweils zumindest eine, von jeweils einem Druckstab (9, 10) durchsetzte Unterlegscheibe (24, 25) angeordnet ist und/oder dass zwischen den beiden, im Rechteckprofilaußenraum (8) angeordneten, dem hinteren Wandabschnitt (4) benachbarten Gewindemuttern (15, 16) und dem hinteren Wandabschnitt (4) jeweils zumindest eine, von jeweils einem Druckstab (9, 10) durchsetzte Unterlegscheibe (26, 27) angeordnet ist.

7. Anschlusselement (1) nach einem der Ansprüche 1 bis 6, **dadurch gekennzeichnet, dass** in dem vorderen und dem hinteren Wandabschnitt (3, 4) des Rechteckprofils (2) jeweils zwei, im eingebauten Zustand horizontal verlaufende Langlöcher vorgesehen sind, wobei die Druckstäbe (9, 10) den vorderen und den hinteren Wandabschnitt (3, 4) des Rechteckprofils (2) durch jeweils zwei Langlöcher durchdringen, wobei jeweils ein Druckstab jeweils ein Langloch im vorderen und ein Langloch im hinteren Wandabschnitt (3, 4) durchdringt.

8. Anordnung zum Verbinden eines Stahl-Bauwerksteils mit einem dem Stahl-Bauwerksteil vorgelagerten Stahl-Außenteil aufweisend ein Anschlusselement (1) nach einem der Ansprüche 1 bis 7 und ein Zuganschlusselement, wobei das Zuganschlusselement aufweist
- zumindest ein, im eingebauten Zustand dem vorgelagerten Stahl-Außenteil benachbartes vorderes Plattenelement (30) und zumindest ein im eingebauten Zustand dem Stahl-Bauwerksteil benachbartes, im Wesentlichen parallel zum vorderen Plattenelement (30) verlaufendes hinteres Plattenelement (31),
wobei das vordere Plattenelement (30) und das hintere Plattenelement (31) im eingebauten Zustand jeweils einen ersten seitlichen Rand, einen an den ersten seitlichen Rand anschließenden oberen Rand, einen an den oberen Rand anschließenden und dem ersten seitlichen Rand gegenüberliegenden zweiten seitlichen Rand und einen an den zweiten seitlichen Rand anschließenden und dem oberen Rand gegenüberliegenden unteren Rand aufweisen,
wobei die Plattenelemente (30, 31), eine den ersten seitlichen Rand des vorderen Plattenelements (30) und den ersten seitlichen Rand des hinteren Plattenelements (31) enthaltende Ebene und eine den zweiten seitlichen Rand des vorderen Plattenelements (30) und den zweiten seitlichen Rand des hinteren Plattenelements (31) enthaltende Ebene einen Zuganschlusselementinnenraum (32) von einem Zuganschlusselementaußenraum (33) abgrenzen,
- zumindest zwei, im Wesentlichen senkrecht zu dem vorderen und zu dem hinteren Plattenelement (30, 31) verlaufende, das vordere und das hintere Plattenelement (30, 31) durchdringende Zugstäbe (34, 35), wobei die Zugstäbe (34, 35) zumindest im Bereich des Zuganschlusselementaußenraums (33) den Plattenelementen (30, 31) benachbart mit jeweils zwei Außengewindeabschnitten (36a, 37a, 36b, 37b) ausgestattet sind,
- zumindest vier, im Zuganschlusselementaußenraum (33) angeordnete Gewindemuttern (38, 39, 40, 41), wobei auf jeweils einem Zugstab (34, 35) jeweils zumindest zwei Gewindemuttern (38, 39, 40, 41) aufgeschraubt vorliegen, wobei jeweils eine Gewindemutter (38, 39) benachbart zu dem vorderen Plattenelement (30) und jeweils eine Gewindemutter (40, 41) benachbart zu dem hinteren Plattenelement (31) angeordnet ist.

9. Anordnung nach Anspruch 8, **dadurch gekennzeichnet, dass** die Zugstäbe (34, 35) im Bereich des Zuganschlusselementinnenraums (32) mit jeweils einem Außengewindeabschnitt (42, 43) ausgestattet sind.

10. Anordnung nach Anspruch 9, **dadurch gekennzeichnet, dass** zumindest vier, im Zuganschlusselementinnenraum (32) angeordnete Gewindemuttern (44, 45, 46, 47) vorgesehen sind, wobei auf jeweils einem Zugstab (34, 35) jeweils zumindest zwei, im Zuganschlusselementinnenraum (32) angeordnete Gewindemuttern (44, 45, 46, 47) aufgeschraubt vorliegen, wobei jeweils eine Gewindemutter (44, 45) benachbart zu dem vorderen Plattenelement (30) und jeweils eine Gewindemutter (46, 47) benachbart zu dem hinteren Plattenelement (31) angeordnet ist.

11. Anordnung nach einem der Ansprüche 8 bis 10, **dadurch gekennzeichnet, dass** im Zuganschlusselementinnenraum (32) ein Isolierkörper (48) angeordnet ist.

12. Anordnung nach einem der Ansprüche 8 bis 11, **dadurch gekennzeichnet, dass** zwischen den beiden, im Zuganschlusselementaußenraum (33) angeordneten, dem vorderen Plattenelement (30) benachbarten Gewindemuttern (38, 39) und dem vorderen Plattenelement (30) jeweils zumindest eine, von jeweils einem Zugstab (34, 35) durchsetzte Unterlegscheibe (49, 50) angeordnet ist und/oder dass zwischen den beiden, im Zuganschlusselementaußenraum (33) angeordneten, dem hinteren Plattenelement (31) benachbarten Gewindemuttern (40, 41) und dem hinteren Plattenelement (31) jeweils zumindest eine, von jeweils einem Zugstab (34, 35) durchsetzte Unterlegscheibe (51, 52) angeordnet ist.

13. Anordnung nach einem der Ansprüche 8 bis 12, **dadurch gekennzeichnet, dass** in dem vorderen und dem hinteren Plattenelement (30, 31) jeweils zwei, im eingebauten Zustand horizontal verlaufende Langlöcher vorgesehen sind, wobei die Zugstäbe (34, 35) das vordere und das hintere Plattenelement (30, 31) durch jeweils zwei Langlöcher durchdringen, wobei jeweils ein Zugstab jeweils ein Langloch im vorderen und ein Langloch im hinteren Plattenelement (30, 31) durchdringt.

14. Anordnung nach einem der Ansprüche 8 bis 13, **dadurch gekennzeichnet, dass** das Zuganschlusselement im eingebauten Zustand vertikal über dem Anschlusselement (1) angeordnet ist und zwar derart, dass der vordere Wandabschnitt (3) des Anschlusselements (1) und das vordere Plattenelement (30) des Zuganschlusselement in einer Ebene liegen und dass der hintere Wandabschnitt (4) des Anschlusselements (1) und das hintere Plattenelement (31) des Zuganschlusselement in einer Ebene liegen.

15. Anordnung nach Anspruch 14, **dadurch gekennzeichnet, dass** das im eingebauten Zustand vertikal über dem Anschlusselement (1) angeordnete Zuganschlusselement und das Anschlusselement (1) durch eine Zwischenschicht aus Dämmmaterial voneinander beabstandet sind.

## Claims

1. A connection element (1) for connecting a steel construction part to a steel outer part arranged in front of the steel construction part, comprising
- a rectangular profile (2) having four wall sections, wherein the rectangular profile (2) has a front wall section (3) which, in the installed state, is arranged adjacent to the upstream steel outer part, a rear wall section (4) which, in the installed state, is arranged adjacent to the steel construction part and runs substantially parallel to the front wall section (3), and two lateral wall sections (5, 6) which run substantially parallel to one another and substantially perpendicular to the front and the rear wall sections, wherein the wall sections (3, 4, 5, 6) separate a rectangular profile inner space (7) from a rectangular profile outer space (8),
- at least two compression struts (9, 10) which run substantially perpendicular to the front and the rear wall sections of the rectangular profile (2) and penetrate the front and the rear wall sections (3, 4) of the rectangular profile (2), wherein, at least in the region of the rectangular profile outer space (8) adjacent to the rectangular profile (2), the compression struts (9, 10) are provided in each case with two external thread sections (11a, 12a, 11b, 12b),
- at least four threaded nuts (13, 14, 15, 16) arranged in the rectangular profile outer space (8), wherein in each case two threaded nuts (13, 14, 15, 15) are screwed on one compression strut (9, 10), wherein in each case one threaded nut (13, 14) is arranged adjacent to the front wall section (3) and in each case one threaded nut (15, 16) is arranged adjacent to the rear wall section (4).

2. The connection element (1) according to claim 1, **characterized in that** only compression struts (9, 10) run in the rectangular profile inner space (7).

3. The connection element (1) according to one of claims 1 or 2, **characterized in that** in the region of the rectangular profile inner space (7), the compression struts (9, 10) are provided in each case with one external thread section (17, 18).

4. The connection element (1) according to claim 3, **characterized in that** at least four threaded nuts (19, 20, 21, 22) arranged in the rectangular profile inner space (7) are provided, wherein in each case two threaded nuts (19, 20, 21, 22) arranged in the rectangular profile inner space (7) are screwed on one compression strut (9, 10), wherein in each case one threaded nut (19, 20) is arranged adjacent to the front wall section (3) and in each case one threaded nut (21, 22) is arranged adjacent to the rear wall section (4).

5. The connection element (1) according to any one of claims 1 to 4, **characterized in that** an insulation body (23) is arranged in the rectangular profile inner space (7).

6. The connection element (1) according to any one of claims 1 to 5, **characterized in that** in each case at least one washer (24, 25) is arranged between the two threaded nuts (13, 14) arranged in the rectangular profile outer space (8) adjacently to the front wall section (3), and the front wall section (3), the washer being penetrated in each case by one compression strut (9, 10), and/or that in each case at least one washer (26, 27) is arranged between the two threaded nuts (15, 16) arranged in the rectangular profile outer space (8) adjacently to the rear wall section (4), and the rear wall section (4), the washer being penetrated in each case by one compression strut (9, 10).

7. The connection element (1) according to any one of claims 1 to 6, **characterized in that** two oblong holes are provided in each case in the front and the rear wall sections (3, 4) of the rectangular profile (2), which oblong holes run horizontally in the installed state, wherein the compression struts (9, 10) penetrate the front and the rear wall sections (3, 4) of the rectangular profile (2) through two oblong holes in each case, wherein in each case one compression strut penetrates in each case one oblong hole in the front wall section and one oblong hole in the rear wall section (3, 4).

8. An arrangement for connecting a steel construction part to a steel outer part arranged in front of the steel construction part, comprising a connection element (1) according to any one of claims 1 to 7 and a tension connection element, the tension connection element comprising:
- at least one front plate element (30) which, in the installed state, is arranged adjacent to the steel outer part in front, and at least one rear plate element (31) which, in the installed state, is arranged adjacent to the steel construction part and runs substantially parallel to the front plate element (30),
wherein in the installed state, the front plate element (30) and the rear plate element (31) each have a first lateral edge, an upper edge adjoining to the first lateral edge, a second lateral edge adjoining to the upper edge and situated opposite the first lateral edge, and a lower edge adjoining to the second lateral edge and situated opposite the upper edge,
wherein the plate elements (30, 31), a plane including the first lateral edge of the front plate element (30) and the first lateral edge of the rear plate element (31) and a plane including the second lateral edge of the front plate element (30) and the second lateral edge of the rear plate element (31) separate a tension connection element inner space (32) from a tension connection element outer space (33),
- at least two tension rods (34, 35) which run substantially perpendicular to the front and the rear plate elements (30, 31) and penetrate the front and rear plate elements (30, 31), wherein, at least in the region of the tension connection element outer space (33) adjacent to the plate elements (30, 31), the tension rods (34, 35) are provided in each case with two external thread sections (36a, 37a, 36b, 37b),
- at least four threaded nuts (38, 39, 40, 41) arranged in the tension connection element outer space (33), wherein in each case at least two threaded nuts (38, 39, 40, 41) are screwed onto one tension rod (34, 35), wherein in each case one threaded nut (38, 39) is arranged adjacent to the front plate element (30) and in each case one threaded nut (40, 41) is arranged adjacent to the rear plate element (31).

9. The arrangement according to claim 8, **characterized in that** in the region of the tension connection element inner space (32), the tension rods (34, 35) are provided in each case with an external thread section (42, 43).

10. The arrangement according to claim 9, **characterized in that** at least four threaded nuts (44, 45, 46, 47) are provided that are arranged in the tension connection element inner space (32), wherein in each case two threaded nuts (44, 45, 46, 47) arranged in the tension connection element inner space (32) are screwed in each case onto one tension rod (34, 35), wherein in each case one threaded nut (44, 45) is arranged adjacent to the front plate element (30) and in each case one threaded nut (46, 47) is arranged adjacent to the rear plate element (31).

11. The arrangement according to any one of claims 8 to 10, **characterized in that** an insulation body (48) is arranged in the tension connection element inner space (32).

12. The arrangement according to any one of claims 8 to 11, **characterized in that** between the two threaded nuts (38, 39) arranged in the tension connection element outer space (33) adjacently to the front plate element (30), and the front plate element (30) in each case at least one washer (49, 50) is arranged, which is penetrated in each case by one tension rod (34, 35), and/or **in that** between the two threaded nuts (40, 41), arranged in the tension connection element outer space (33) adjacently to the rear plate element (31), and the rear plate element (31) in each case at least one washer (51, 52) is arranged, which is penetrated in each case by one tension rod (34, 35).

13. The arrangement according to any one of claims 8 to 12, **characterized in that** in the front and the rear plate elements (30, 31) there are provided in each case two oblong holes running horizontally in the installed state, wherein the tension rods (34, 35) penetrate the front and rear plate elements (30, 31) in each case through two oblong holes, wherein in each case one tension rod penetrates in each case one oblong hole in the front plate element and one oblong hole in the rear plate element (30, 31).

14. The arrangement according to any one of claims 8 to 13, **characterized in that** in the installed state, the tension connection element is arranged vertically above the connection element (1), namely in such a manner that the front wall section (3) of the connection element (1) and the front plate element (30) of the tension connection element lie in one plane, and that the rear wall section (4) of the connection element (1) and the rear plate element (31) of the tension connection element lie in one plane.

15. The arrangement according to claim 14, **characterized in that** the tension connection element, which is arranged vertically above the connection element (1) in the installed state, and the connection element (1) are spaced apart from one another by an intermediate layer of insulating material.

## Revendications

1. Élément de raccordement (1) destiné à assembler une pièce de construction métallique avec une pièce métallique extérieure placée en amont de la pièce de construction métallique, comportant
- un profilé rectangulaire (2) à quatre parties de parois, le profilé rectangulaire (2) comportant une partie antérieure (3) de paroi voisine de la pièce métallique placée en amont en position montée, une partie postérieure (4) de paroi voisine de la pièce de construction métallique en position montée, s'étendant sensiblement à la parallèle de la partie antérieure (3) de paroi et deux parties latérales (5, 6) de paroi, sensiblement parallèles l'une à l'autre et s'étendant sensiblement à la perpendiculaire des parties antérieure et postérieure de paroi, les parties (3, 4, 5, 6) de paroi délimitant un espace intérieur (7) du profilé rectangulaire par rapport à un espace extérieur (8) du profilé rectangulaire,
- au moins deux barres de pression (9, 10), s'étendant sensiblement à la perpendiculaire de la partie antérieure et de la partie postérieure (3, 4) de paroi du profilé rectangulaire (2) et traversant la partie antérieure et la partie postérieure (3, 4) de paroi du profilé rectangulaire (2), au moins dans la région de l'espace extérieur (8) du profile rectangulaire, les barres de pression (9, 10) étant équipées au voisinage du profilé rectangulaire (2) avec chaque fois deux tronçons de filetage (11a, 12a, 11b, 12b),
- au moins quatre écrous filetés (13, 14, 15, 16) placés dans l'espace extérieur (8) de profilé rectangulaire, sur chaque fois une barre de pression (9, 10), chaque fois au moins deux écrous filetés (13, 14, 15, 16) vissés étant présents, chaque fois un écrou fileté (13, 14) étant placé au voisinage de la partie antérieure (3) de paroi et chaque fois un écrou fileté (15, 16) étant placé au voisinage de la partie postérieure (4) de paroi.

2. Élément de raccordement (1) selon la revendication 1, **caractérisé en ce que** dans l'espace intérieur (7) du profilé rectangulaire s'étendent exclusivement des barres de pression (9, 10).

3. Élément de raccordement (1) selon l'une quelconque des revendications 1 ou 2, **caractérisé en ce que** dans la région de l'espace intérieur (7) du profilé rectangulaire, les barres de pression (9, 10) sont équipées chacune d'un tronçon de filetage (17, 18).

4. Élément de raccordement (1) selon la revendication 3, **caractérisé en ce qu'**au moins quatre écrous filetés (19, 20, 21, 22) placés dans l'espace intérieur (7) de profilé rectangulaire sont prévus, sur chaque fois une barre de pression (9, 10) sont présents chaque fois au moins deux écrous filetés (19, 20, 21, 22) placés dans l'espace intérieur (7) du profilé rectangulaire, chaque fois un écrou fileté (19, 20) étant placé au voisinage de la partie antérieure (3) de paroi et chaque fois un écrou fileté (21, 22) étant placé au voisinage de la partie postérieure (4) de paroi.

5. Élément de raccordement (1) selon l'une quelconque des revendications 1 à 4, **caractérisé en ce que** dans l'espace intérieur (7) du profilé rectangulaire est placé un corps isolant (23).

6. Élément de raccordement (1) selon l'une quelconque des revendications 1 à 5, **caractérisé en ce qu'**entre les deux écrous filetés (13, 14) placés dans l'espace extérieur (8) du profilé rectangulaire, voisins de la partie antérieure (3) de paroi et la partie antérieure (3) de paroi est placée chaque fois au moins une rondelle plate (24, 25) traversée chaque fois par une barre de pression (9, 10) et/ou **en ce qu'**entre les deux écrous filetés (15, 16) placés dans l'espace extérieur (8) du profilé rectangulaire, voisins de la partie postérieure (4) de paroi et la partie postérieure (4) de paroi est placée chaque fois au moins une rondelle plate (26, 27) traversée chaque fois par une barre de pression (9, 10).

7. Élément de raccordement (1) selon l'une quelconque des revendications 1 à 6, **caractérisé en ce que** dans les parties antérieure et postérieure (3, 4) de paroi du profilé rectangulaire (2) sont prévus chaque fois deux trous oblongs, s'étendant à l'horizontale en position montée, les barres de pression (9, 10) traversant la partie antérieure et la partie postérieure (3, 4) de paroi du profilé rectangulaire (2) à travers chaque fois deux trous oblongs, chaque fois une barre de pression traversant chaque fois un trou oblong dans la partie antérieure et un trou oblong dans la partie postérieure (3, 4) de paroi.

8. Agencement destiné à assembler une pièce de construction métallique avec une pièce métallique extérieure placée en amont de la pièce de construction métallique comportant un élément de raccordement (1) selon l'une quelconque des revendications 1 à 7 et un élément de raccordement tenseur, l'élément de raccordement tenseur comportant
- au moins un élément antérieur (30) en forme de plaque, voisin de la pièce métallique extérieure placée en amont en position montée et au moins un élément postérieur (31) en forme de plaque, voisin de la pièce de construction métallique en position montée, s'étendant sensiblement à la parallèle de l'élément antérieur (30) en forme de plaque,
en position montée, l'élément antérieur (30) en forme de plaque et l'élément postérieur (31) en forme de plaque comportant chacun un premier bord latéral, un bord supérieur se raccordant au premier bord latéral, un deuxième bord latéral se raccordant sur le bord supérieur et opposé au premier bord latéral et un bord inférieur se raccordant sur le deuxième bord latéral et opposé au bord supérieur,
les éléments (30, 31) en forme de plaque, un plan renfermant le premier bord latéral de l'élément antérieur (30) en forme de plaque et le premier bord latéral de l'élément postérieur (31) en forme de plaque et un plan renfermant le deuxième bord latéral de l'élément antérieur (30) en forme de plaque et le deuxième bord latéral de l'élément postérieur (31) en forme de plaque délimitant un espace intérieur (32) d'un élément de raccordement tenseur d'un espace extérieur (33) d'un élément de raccordement tenseur,
- au moins deux barres de traction (34, 35) s'étendant sensiblement à la perpendiculaire de l'élément antérieur et de l'élément postérieur (30, 31) en forme de plaques, traversant l'élément antérieur et l'élément postérieur (30, 31) en forme de plaques, dans lequel au moins dans la région de l'espace extérieur (33) de l'élément de raccordement tenseur, au voisinage des éléments (30, 31) en forme de plaques, les barres de traction (34, 35) sont équipées chacune de deux tronçons de filetage (36a, 37a, 36b, 37b),
- au moins quatre écrous filetés (38, 39, 40, 41) placés dans l'espace extérieur (33) des éléments de raccordement tenseurs, sur chaque fois une barre de traction (34, 35) étant présents au moins deux écrous filetés (38, 39, 40, 41) vissés, chaque fois un écrou fileté (38, 39) étant placé au voisinage de l'élément antérieur (30) en forme de plaque et chaque fois un écrou fileté (40, 41) étant placé au voisinage de l'élément postérieur (31) en forme de plaque.

9. Agencement selon la revendication 8, **caractérisé en ce que** dans la région de l'espace intérieur (32) de l'élément de raccordement tenseur, les barres de traction (34, 35) sont équipées chacune d'un tronçon de filetage (42, 43).

10. Agencement selon la revendication 9, **caractérisé en ce qu'**au moins quatre écrous filetés (44, 45, 46, 47) placés dans l'espace intérieur (32) de l'élément de raccordement tenseur sont prévus, sur chaque fois une barre de traction (34, 35) étant présents chaque fois au moins deux écrous filetés (44, 45, 46, 47) vissés, placés dans l'espace intérieur (32) de l'élément de raccordement tenseur, chaque fois un écrou fileté (44, 45) étant placé au voisinage de l'élément antérieur (30) en forme de plaque et chaque fois un écrou fileté (46, 47) étant placé au voisinage de l'élément postérieur (31) en forme de plaque.

11. Agencement selon l'une quelconque des revendications 8 à 10, **caractérisé en ce que** dans l'espace intérieur (32) de l'élément de raccordement tenseur est prévu un corps isolant (48).

12. Agencement selon l'une quelconque des revendications 8 à 11, **caractérisé en ce qu'**entre les deux écrous filetés (38, 39) placés dans l'espace extérieur (33) de l'élément de raccordement tenseur, voisins de l'élément antérieur (30) en forme de plaque et l'élément antérieur (30) en forme de plaque est placée chaque fois au moins une rondelle plate (49, 50), traversée chaque fois par une barre de traction (34, 35) et/ou **en ce qu'**entre les deux écrous filetés (40, 41) placés dans l'espace extérieur (33) de l'élément de raccordement tenseur, voisins de l'élément postérieur (31) en forme de plaque et l'élément postérieur (31) en forme de plaque est placée chaque fois au moins une rondelle plate (51, 52) traversée chaque fois par une barre de traction (34, 35).

13. Agencement selon l'une quelconque des revendications 8 à 12, **caractérisé en ce que** dans l'élément antérieur et dans l'élément postérieur (30, 31) en forme de plaques sont prévus chaque fois deux trous oblongs, s'étendant à l'horizontale en position montée, les barres de traction (34, 35) traversant l'élément antérieur et l'élément postérieur (30, 31) en forme de plaques à travers chaque fois deux trous oblongs, au moins une barre de traction traversant chaque fois un trou oblong dans l'élément antérieur et un trou oblong dans l'élément postérieur (30, 31) en forme de plaques.

14. Agencement selon l'une quelconque des revendications 8 à 13, **caractérisé en ce que** dans une position montée, l'élément de raccordement tenseur est placé à la verticale au-dessus de l'élément de raccordement (1), à savoir de telle sorte que la partie antérieure (3) de paroi de l'élément de raccordement (1) et l'élément antérieur (30) en forme de plaque de l'élément de raccordement tenseur soient placés dans un plan et que la partie postérieure (4) de paroi de l'élément de raccordement (1) et l'élément postérieur (31) en forme de plaque de l'élément de raccordement tenseur soient placés dans un plan.

15. Agencement selon la revendication 14, **caractérisé en ce que** l'élément de raccordement tenseur placé à la verticale au-dessus de l'élément de raccordement (1) en position montée et l'élément de raccordement (1) sont écartés l'un de l'autre par une couche intermédiaire en matériau isolant.
